# EUROPÄISCHE PATENTSCHRIFT

(11) **EP 2 248 995 B1**
(45) Veröffentlichungstag und Bekanntmachung des Hinweises auf die Patenterteilung: **22.10.2014**
(21) Anmeldenummer: 10004197.9
(22) Anmeldetag: 20.04.2010
(51) Int. Cl.: E21D 11/22

(54) **Klemmverbindung**
Clamp connection
Assemblage par serrage

(30) Priorität: 08.05.2009 DE 202009006707 U
(43) Veröffentlichungstag der Anmeldung: 10.11.2010
(73) Patentinhaber: Bochumer Eisenhütte Heintzmann GmbH & Co. KG, 44793 Bochum (DE)
(72) Erfinder: Podjadtke, Rudi, 44623 Herne (DE); Oostenryck, Rüdiger, 44795 Bochum (DE)
(74) Vertreter: Griepenstroh, Jörg

(56) Entgegenhaltungen:
- DE-A1- 3 245 599
- DE-U1- 20 200 964

## Beschreibung

Die Erfindung betrifft eine Klemmverbindung für überlappend ineinander liegende U-förmige, seitliche Ohren aufweisende Profilsegmente des nachgiebigen untertägigen Ausbaus gemäß den Merkmalen im Oberbegriff des Anspruchs 1. Eine solche Klemmverbindung ist aus DE 202 00 964U1 bekannt.

Ein weiterer nachgiebiger untertägiger Ausbau mit U-förmigen Profilsegmenten ist im Umfang der DE 41 04 798 A1 bekannt. Die Profilsegmente weisen jeweils zwei gebogene Schenkel, einen die Schenkel verbindenden Steg sowie zwei an den dem Steg abgewandten Enden der Schenkel angeordnete, seitwärts gerichtete Flansche auf, die wegen ihrer Form auch Ohren genannt werden. Im Überlappungsbereich von zwei aufeinander folgenden Profilsegmenten werden diese ineinander geschachtelt, wobei sich die Ohren des umgreifenden Profilsegments in Kehlen des einliegenden Profilsegments abstützen, die dort an den Ohren ausgebildet sind.

Die Verspannung der Profilsegmente im Überlappungsbereich erfolgt mit Hilfe von mindestens zwei Klemmverbindungen, wobei sich jede Klemmverbindung aus einer Oberlasche mit seitlichen geraden Einhängeflanschen, einer Unterlasche mit seitlichen geraden Spannflanschen und Ausnehmungen in den Einhängeflanschen und Spannflanschen durchsetzenden Schraubbolzen sowie auf die Schraubbolzen drehbaren Muttern zusammensetzt. Während die Unterlasche weitgehend U-förmig ausgebildet ist und neben den seitlichen Spannflanschen Schenkel und einen die Schenkel verbindenden Steg aufweist, wobei im Übergangsbereich von den Spannflanschen auf die Schenkel Stützwulste vorgesehen sind, die sich in Kehlen der Ohren des umgreifenden Profilsegments abstützen, besteht die Oberlasche aus einem mittleren Längenabschnitt mit einem eingezogenen geraden Zentralbereich sowie sich an diesen Längenabschnitt endseitig anschließenden geraden Einhängeflanschen. Die Schraubbolzen werden mit ihren entsprechend angepassten Köpfen in diese Einhängeflansche eingelegt und durchsetzen mit ihren Schäften Ausnehmungen in den Einhängeflanschen und in den Spannflanschen der Unterlasche. Mit Hilfe auf die Gewindeabschnitte der Schraubbolzen gedrehten Muttern werden dann die Einhängeflansche der Oberlasche und die Spannflansche der Unterlasche gegeneinander gezogen, wobei die Stützwulste der Unterlasche in die Kehlen der Ohren des umgreifenden Profilsegments gedrückt werden und die Oberlasche mit geraden Übergangsabschnitten zwischen dem Zentralbereich und den Einhängeflanschen die Ohren des einliegenden Profilsegments mit Spiel übergreift.

Hierbei soll die Oberlasche als ein auf zwei Stützen gelagerter Träger wirksam sein, welcher unter dem Einfluss der Schraubenkräfte deformiert wird. Die betriebsgemäße Deformation des Trägers als Lasche kann durch die Formänderung des neutralen Fadens gefolgt werden.

Der Reibungswiderstand zwischen den überlappend ineinander gelegten Profilsegmenten wird teilweise über definierte und teilweise über undefinierte Druckflächen aus der Normalkraft der Schraubbolzen erzeugt. Hierbei soll über die Kontaktbereiche der Oberlasche mit den Ohren des einliegenden Profilsegments ein Druck erzeugt werden, der einen höheren Einschubwiderstand der Profilsegmente bei auftretender Gebirgslast gewährleisten soll.

Dieser Einschubwiderstand muss jedoch in Abhängigkeit von den Toleranzen der Profilsegmente und auch ihren Breiten - gemessen über die Außenseiten der Ohren - betrachtet werden. Er ist nur dann wirklich wirksam, wenn die Übergangsbereiche der Oberlasche mit den Ohren des einliegenden Profilsegments in einem einwandfreien Kontakt stehen. Aufgrund diverser Bearbeitungsschritte, wie zum Beispiel dem Vergüten, Biegen der von langen Profilsträngen auf eine Länge von zum Beispiel 8 m abgelängten Profilsegmente kann die Breite der Profilsegmente in bestimmten Grenzen variieren. Dies hat zur Folge, dass eine Klemmverbindung mit einer Oberlasche und Unterlasche insofern einen Mangel besitzen kann, dass die Übergangsbereiche zwischen dem mittleren Längenabschnitt einer Oberlasche und den Einhängeflanschen in keinen einwandfreien Kontakt mit den äußeren Oberflächen der Ohren kommen, so dass der Einschubwiderstand nicht mit der gewünschten Sicherheit bestimmt werden kann.

Der Erfindung liegt die Aufgabe zugrunde, eine Klemmverbindung für U-förmige Profilsegmente des nachgiebigen untertägigen Ausbaus zu schaffen, bei welcher der von der Oberlasche bestimmte Einschubwiderstand auch dann gewährleistet werden kann, wenn die Breiten der Profilsegmente von dem Nennmaß erheblich abweichen.

Die Lösung dieser Aufgabe besteht nach der Erfindung in den Merkmalen des Anspruchs 1.

Vorteilhafte Weiterbildungen der Erfindung sind Gegenstand der Ansprüche 2 bis 6.

Die Oberlasche soll nunmehr zwischen den gezielt hakenförmig ausgebildeten gekrümmten seitlichen Einhängeflanschen einen eingezogenen, sich geradlinig erstreckenden mittleren Längenabschnitt und zwischen dem mittleren Längenabschnitt und den Einhängeflanschen zu den Einhängeflanschen gegensinnig gekrümmte, die Ohren an dem innen liegenden Profilsegment flächig umfassende Rastabschnitte mit konkaven Innenflächen und konvexen Außenflächen aufweisen. Diese Rastabschnitte umfassen mit ihren Innenflächen die Ohren des einliegenden Profilsegments. In Abhängigkeit von der tatsächlichen Breite eines Profilsegments liegen nunmehr entweder die einander zugewandten Innenflächen der Rastabschnitte an den äußeren Oberflächenbereichen der Ohren oder es liegen die voneinander abgewandten Innenflächen der Rastabschnitte an den einander zugewandten Oberflächenbereichen der Ohren. Beim Anziehen der Muttern kann somit stets der gewünschte Einschubwiderstand sichergestellt werden, weil die von den Schraubbolzen ausgeübten Kräfte immer auf einen Oberflächenbereich der Ohren des einliegenden Profilsegments übertragen werden. Unterstützt wird diese verbesserte Kraftübertragung dadurch, dass die Oberlasche aufgrund des eingezogenen mittleren Längenabschnitts steifer ausgebildet ist.

Der Einschubwiderstand wird dadurch noch weiter verbessert, dass der mittlere gerade Längenabschnitt der Oberlasche um etwa die Dicke der Oberlasche eingezogen ist.

Ferner können am Grund der konkaven Innenflächen der Rastabschnitte Taschen ausgebildet sein. Die Taschen sichern eine einwandfreie Anlage der äußeren Oberflächen der Ohren des einliegenden Profilsegments an den konkaven Innenflächen der Rastabschnitte.

Die quer zu der Oberlasche verlaufenden Taschen können ovale Konturen aufweisen.

Des Weiteren ist es zweckmäßig, dass die konvexen Außenflächen der Rastabschnitte mit stirnseitigen Fasen versehen sind.

Um auch der Unterlasche hinsichtlich der Stützwulste zwischen den seitlichen Spannflanschen und den Schenkeln eine einwandfreie Anlage in den Kehlen des umgreifenden Profilsegments zu sichern, sind die Stützwulste mit mittigen Aussparungen versehen. Auf diese Weise liegen die neben den Aussparungen liegenden Bereiche der Stützwulste einwandfrei in den Kehlen der Ohren des umgreifenden Profilsegments.

Die Erfindung ist nachfolgend anhand von in den Zeichnungen veranschaulichten Ausführungsbeispielen näher erläutert. Es zeigen:
- Figur 1: einen Abschnitt eines untertägigen Bogenausbaus im Bereich von zwei sich überlappenden Profilsegmenten;
- Figur 2: einen Querschnitt durch die Darstellung der Figur 1 entlang der Linie II - II in Richtung der Pfeile II a gesehen;
- Figur 3: die Darstellung der Figur 2 bei einem Bogenausbau mit schmaleren Profilsegmenten;
- Figur 4: eine Oberlasche einer Klemmverbindung des Bogenausbaus in der Stirnansicht;
- Figur 5: eine Draufsicht auf einen Endabschnitt der Oberlasche der Figur 4 in Richtung des Pfeils V gesehen;
- Figur 6: eine Seitenansicht der Oberlasche der Figur 4 in Richtung des Pfeils VI gesehen;
- Figur 7: eine Stirnansicht auf eine Unterlasche einer Klemmverbindung des Bogenausbaus der Figur 1 und
- Figur 8: eine Seitenansicht auf die Unterlasche der Figur 7 in Richtung des Pfeils VIII gesehen.

In der Figur 1 ist ein Längenabschnitt eines nachgiebigen untertägigen bogenförmigen Ausbaus 1 dargestellt, der im Berg- oder Tunnelbau eingesetzt werden kann. Der Ausbau 1 besteht aus mehreren identisch ausgebildeten Profilsegmenten 2, 3. Jeweils zwei in Umfangsrichtung UR des Ausbaus 1 aufeinander folgende Profilsegmente 2, 3 werden gemäß der Darstellung der Figuren 1 und 2 ineinander gelegt und im Überlappungsbereich B mit Hilfe von zwei im Abstand voneinander angeordneten Klemmverbindungen 4 so miteinander verspannt, dass bei Gebirgsbelastungen die miteinander verspannten Profilsegmente 2, 3 sich zueinander relativ begrenzt verlagern können, wobei eine Verkürzung des Ausbaus 1 in Umfangsrichtung UR erfolgt.

Die Profilsegmente 2, 3 sind identisch ausgebildet und weisen jeweils einen U-förmigen Querschnitt auf, der sich aus zwei gekrümmten Schenkeln 5, einen die Schenkel 5 verbindenden Steg 6 und zwei an den dem Steg 6 abgewandten Enden der Schenkel 5 angeordneten Ohren 7 zusammensetzt. Die Ohren 7 sind seitwärts nach außen gerichtet und besitzen einen dem Steg 6 abgewandten konvexen Oberflächenbereich 8 sowie einen dem Steg 6 zugewandten konkaven Bereich in Form einer Kehle 9. Insbesondere die Figur 2 zeigt, dass die ineinander liegenden Profilsegmente 2, 3 sich derart aneinander abstützen, dass die konvexen äußeren Oberflächen 8 der Ohren 7 des umgreifenden Profilsegments 2 in den Kehlen 9 der Ohren 7 des innen liegenden Profilsegments 3 liegen.

Die Klemmverbindungen 4 für die ineinander liegenden Profilsegmente 2, 3 bestehen jeweils aus einer die Ohren 7 des eingreifenden Profilsegments 3 übergreifenden Oberlasche 10, einer das umgreifende Profilsegment 2 umgreifenden Unterlasche 11 sowie zwei seitlichen Schraubbolzen 12 und Muttern 13.

Jede aus den Figuren 4 bis 6 im Einzelnen hervorgehende Oberlasche 10 weist einen geraden mittleren Längenabschnitt 14, zwei sich an diesen Längenabschnitt 14 anschließende bogenförmig gekrümmte Rastabschnitte 15 sowie zwei seitliche hakenförmige Einhängeflansche 16 auf. Die Rastabschnitte 15 sind zu den Einhängeflanschen 16 gegensinnig gekrümmt. Es ist der Figur 4 zu entnehmen, dass der mittlere Längenabschnitt 14 um etwa die Dicke D der Oberlasche 10 in Richtung auf eine Ebene E - E eingezogen ist, welche die konvexen Oberflächen 17 der Einhängeflansche 16 tangiert.

Am Grund der konkaven Innenflächen 18 der Rastabschnitte 15 sind Taschen 19 ausgebildet, die sich quer zu der Oberlasche 10 erstrecken und ovale Konturen aufweisen (Figuren 4 und 5).

Die konvexen Außenflächen 20 der Rastabschnitte 15 sind mit stirnseitigen Fasen 21 versehen (Figuren 4 bis 6).

Wie die Figuren 1 und 2 deutlich zeigen, besitzen die Schraubbolzen 12 Köpfe 22, welche den Innenseiten der Einhängeflansche 16 konturengenau angepasst sind und mit ihren Schäften 23 Ausnehmungen 24 in den Einhängeflanschen 16 und Ausnehmungen 25 in Spannflanschen 26 der Unterlaschen 11 (siehe auch Figuren 7 und 8) durchsetzen.

Die Unterlaschen 11 der Klemmverbindungen 4 sind U-förmig gestaltet (Figuren 2, 3, 7 und 8 ) und weisen an den Übergängen von den seitlichen geraden Spannflanschen 26 auf gekrümmte, mittels eines Stegs 27 verbundene Schenkel 28 Stützwulste 29 auf, die der Oberlasche 10 zugewandt sind. Diese Stützwulste 29 fassen in die Kehlen 9 des umgreifenden Profilsegments 2.

Ferner zeigen die Figuren 7 und 8, dass mittig dieser Stützwulste 29 Aussparungen 30 vorgesehen sind, so dass die Stützwulste 29 lediglich mit den Endabschnitten in den Kehlen 9 liegen.

Gelangen Profilsegmente 2, 3 mit einer größeren Profilbreite PB zum Einsatz, wie es in der Figur 2 dargestellt ist, so ist zu sehen, dass beim Anziehen der Schraubbolzen 12 mit Hilfe der Muttern 13 ein zusätzlicher Reibungswiderstand zwischen der Oberlasche 10 und den Ohren 7 des eingreifenden Profilsegments 3 dadurch aufgebaut wird, dass die einander zugewandten Bereiche der inneren konkaven Flächen 18 der Rastabschnitte 15 an den einander abgewandten Oberflächenabschnitten der Ohren 7 gemäß den Pfeilen PF zur Anlage gelangen.

Wird dieselbe Klemmverbindung 4 bei Profilsegmenten 2, 3 mit geringeren Profilbreiten PB1 angewendet (Figur 3), so ist zu sehen, dass beim Anziehen der Schraubbolzen 12 mit Hilfe der Muttern 13 dann die einander abgewandten inneren konkaven Flächen 18 der Rastabschnitte 15 mit den gegenüberliegenden konvexen Oberflächenbereichen 8 der Ohren 7 des eingreifenden Profilsegments 3 in Kontakt gelangen (Pfeile PF1).

Ansonsten entspricht die Ausführungsform der Figur 3 derjenigen der Figur 2, so dass von einer nochmaligen Erläuterung abgesehen werden kann.

**Bezugszeichen:**
- 1 -: Ausbau
- 2 -: umgreifendes Profilsegment
- 3 -: eingreifendes Profilsegment
- 4 -: Klemmverbindungen
- 5 -: Schenkel v. 2, 3
- 6 -: Steg v. 2, 3
- 7 -: Ohren v. 2, 3
- 8 -: konvexe Oberflächen v. 7
- 9 -: Kehlen v. 7
- 10 -: Oberlasche
- 11 -: Unterlasche
- 12 -: Schraubbolzen
- 13 -: Muttern
- 14 -: mittlerer Längenabschnitt v. 10
- 15 -: Rastabschnitte v. 10
- 16 -: Einhängeflansche v. 10
- 17 -: konvexe Oberflächen v. 16
- 18 -: konkave Innenflächen v. 15
- 19 -: Taschen in 18
- 20 -: konvexe Außenflächen v. 15
- 21 -: Fasen an 20
- 22 -: Köpfe v. 12
- 23 -: Schäfte v. 12
- 24 -: Ausnehmungen in 16
- 25 -: Ausnehmungen in 26
- 26 -: Spannflansche v. 11
- 27 -: Steg v. 11
- 28 -: Schenkel v. 11
- 29 -: Stützwulste
- 30 -: Aussparungen in 29
- B -: Überlappungsbereich
- D -: Dicke v. 10
- E - E -: Ebene an 17
- PB -: Profilbreite
- PB1 -: Profilbreite
- PF -: Pfeile
- PF1 -: Pfeile
- UR -: Umfangsrichtung v. 1

## Patentansprüche

1. Klemmverbindung (4) für überlappend ineinander liegende U-förmige, seitliche Ohren (7) aufweisende Profilsegmente (2, 3) des nachgiebigen untertägigen Ausbaus (1), welche eine Oberlasche (10) mit hakenförmig ausgebildeten gekrümmten seitlichen Einhängeflanschen (16), eine U-förmige Unterlasche (11) mit seitlichen geraden Spannflanschen (26) sowie Stützwulsten (29) und Ausnehmungen (24, 25) in den Einhängeflanschen (16) und Spannflanschen (26) durchsetzende Schraubbolzen (12) sowie auf die Schraubbolzen (12) drehbare Muttern (13) aufweist, **dadurch gekennzeichnet, dass** die Oberlasche (10) zwischen den seitlichen Einhängeflanschen (16) einen eingezogenen, sich geradlinig erstreckenden mittleren Längenabschnitt (14) und zwischen dem mittleren Längenabschnitt (14) und den Einhängeflanschen (16) zu den Einhängeflanschen (16) gegensinnig gekrümmte, die Ohren (7) an dem innenliegenden Profilsegment (3) flächig umfassende Rastabschnitte (15) mit konkaven Innenflächen (18) und konvexen Außenflächen (20) aufweist.

2. Klemmverbindung nach Anspruch 1, **dadurch gekennzeichnet, dass** der mittlere Längenabschnitt (14) der Oberlasche (10) um etwa die Dicke (D) der Oberlasche (10) eingezogen ist.

3. Klemmverbindung nach Anspruch 1 oder 2, **dadurch gekennzeichnet, dass** am Grund der konkaven Innenflächen (18) der Rastabschnitte (15) Taschen (19) ausgebildet sind.

4. Klemmverbindung nach Anspruch 3, **dadurch gekennzeichnet, dass** die quer zu der Oberlasche (10) verlaufenden Taschen (19) ovale Konturen aufweisen.

5. Klemmverbindung nach einem der Ansprüche 1 bis 4, **dadurch gekennzeichnet, dass** die konvexen Außenflächen (20) der Rastabschnitte (15) mit stirnseitigen Fasen (21) versehen sind.

6. Klemmverbindung nach einem der Ansprüche 1 bis 5, **dadurch gekennzeichnet, dass** die Stützwulste (29) an der Unterlasche (11) jeweils eine mittige Aussparung (30) aufweisen.

## Claims

1. Clamping connection (4) for U-shaped profile segments (2, 3)of the yielding underground support (1), which profile segments are nested in an overlapping manner and comprise lateral lugs (7), which connection comprises an upper clip (10) having hook-shaped, curved lateral suspension flanges (16), a U-shaped lower clip (11) having lateral straight clamping flanges (26), support ridges (29), screw bolts (12) which penetrate recesses (24, 25) in the suspension flanges (16) and clamping flanges (26), and nuts (13) which can be rotated onto the screw bolts (12), **characterised in that**, between the lateral suspension flanges (16), the upper clip (10) has a recessed central length portion (14) extending in a straight line and, between the central length portion (14) and the suspension flanges (14), notch portions (15) which are curved in the opposite direction to the suspension flanges (16), comprise the lugs (7) flush on the inner profile segment (3), and have concave inner surfaces (18) and convex outer surfaces (20).

2. Clamping connection according to claim 1, **characterised in that** the central length portion (14) of the upper clip (10) is recessed by approximately the thickness (D) of the upper clip (10).

3. Clamping connection according to either claim 1 or claim 2, **characterised in that** pockets (19) are formed at the bottom of the concave inner surfaces (18) of the notch portions (15).

4. Clamping connection according to claim 3, **characterised in that** the pockets (19), which extend transversely to the upper clip (10), have oval contours.

5. Clamping connection according to any of claims 1 to 4, **characterised in that** the convex outer surfaces (20) of the notch portions (15) are provided with end-face chamfers (21).

6. Clamping connection according to any of claims 1 to 5, **characterised in that** the support ridges (29) on the lower clip (11) each have a central groove (30).

## Revendications

1. Jonction à serrage (4) pour segments profilés (2, 3) du soutènement coulissant au fond (1) présentant des ouïes latérales (7) en forme de U imbriquées à chevauchement l'une dans l'autre, qui présente une éclisse supérieure (10) avec des ailes de suspension latérales (16) incurvées en forme de crochet, une éclisse inférieure (11) en forme de U avec des ailes de tension latérales droites (26) ainsi que des renflements d'appui (29) et des boulons filetés (12) traversant des évidements (24, 25) ménagés dans les ailes de suspension (16) et les ailes de tension (26) ainsi que des écrous (13) que l'on peut visser sur les boulons filetés (12), **caractérisée en ce que** l'éclisse supérieure (10) présente, entre les ailes de suspension latérales (16), une section de longueur centrale (14) rentrée s'étendant en ligne droite et, entre la section de longueur centrale (14) et les ailes de suspension (16), des sections d'encliquetage (15) incurvées en sens contraire des ailes de suspension (16), comprenant les ouïes (7) à plat sur le segment profilé intérieur (3) avec des faces internes concaves (18) et des faces externes convexes (20).

2. Jonction de serrage selon la revendication 1, **caractérisée en ce que** la section de longueur centrale (14) de l'éclisse supérieure (10) est rentrée d'environ l'épaisseur (D) de l'éclisse supérieure (10).

3. Jonction de serrage selon la revendication 1 ou la revendication 2, **caractérisée en ce que** des poches (19) sont formées sur la base des faces internes concaves (18) des sections d'encliquetage (15).

4. Jonction de serrage selon la revendication 3, **caractérisée en ce que** les poches (19) s'étendant transversalement à l'éclisse supérieure (10) présente des contours ovales.

5. Jonction de serrage selon l'une quelconque des revendications 1 à 4, **caractérisée en ce que** les faces externes convexes (20) des sections d'encliquetage (15) sont pourvues de biseaux avant (21).

6. Jonction de serrage selon l'une quelconque des revendications 1 à 5, **caractérisée en ce que** les renflements d'appui (29) présentent sur l'éclisse inférieure (11) respectivement un évidement central (30).
